# EUROPÄISCHE PATENTSCHRIFT

(11) **EP 3 050 442 B1**
(45) Veröffentlichungstag und Bekanntmachung des Hinweises auf die Patenterteilung: **28.04.2021**
(21) Anmeldenummer: 16150918.7
(22) Anmeldetag: 12.01.2016
(51) Int. Cl.: A24D 3/02

(54) **VERFAHREN UND VORRICHTUNG ZUM HERSTELLEN VON FILTERN DER TABAK VERARBEITENDEN INDUSTRIE**
METHOD AND DEVICE FOR THE PRODUCTION OF FILTERS FOR THE TOBACCO PROCESSING INDUSTRY
PROCEDE ET DISPOSITIF DE FABRICATION DE FILTRES DE L'INDUSTRIE DE TRAITEMENT DU TABAC

(30) Priorität: 02.02.2015 DE 102015201781
(43) Veröffentlichungstag der Anmeldung: 03.08.2016
(73) Patentinhaber: Hauni Maschinenbau GmbH, 21033 Hamburg (DE)
(72) Erfinder: LÜCKE, Felix, 22087 Hamburg (DE); FEIERABEND, Andreas, 23617 Stockelsdorf (DE)
(74) Vertreter: Seemann & Partner Patentanwälte mbB

(56) Entgegenhaltungen:
- EP-A1- 2 721 939
- EP-A2- 0 128 031
- WO-A1-2009/013082
- WO-A1-2014/102926
- WO-A2-2007/085830

## Beschreibung

Die Erfindung betrifft ein Verfahren zum Herstellen von Filtern der Tabak verarbeitenden Industrie mit den folgenden Verfahrensschritten:
- Kontinuierliches Fördern eines Filtermaterials von einem Filtermaterialvorrat in eine Formatvorrichtung zum Ausbilden eines kontinuierlichen Filterstrangs,
- Einbringen eines ein flüssiges Additiv aufnehmenden, länglichen und kontinuierlichen Einbringmaterials, insbesondere eines Fadens, in das Filtermaterial beim Fördern des Filtermaterials.

Die Erfindung betrifft ferner eine Vorrichtung zur Herstellung von Filtern der Tabak verarbeitenden Industrie mit einer Filtermaterialfördervorrichtung, wobei die Filtermaterialfördervorrichtung einen Führungsabschnitt aufweist, durch den ein Filtermaterial führbar oder geführt ist.

Bei der Herstellung von Filtern der Tabak verarbeitenden Industrie ist es für einige Produkte gewünscht, Additive in das Filtermaterial einzubringen. Hierzu wird üblicherweise ein Einbringmaterial, das das Additiv aufnimmt und länglich und kontinuierlich ausgebildet ist, in das Filtermaterial eingebracht und vorher mit einem Additiv, wie beispielsweise einem Flavour, durchtränkt bzw. benetzt.

EP 2 178 403 B1 sieht hierzu einen Kanal vor, durch den ein Zusatzstoff eingeleitet wird und durch den ein fester Träger hindurchgezogen wird, und zwar unter kontinuierlichem Eintauchen in den Zusatzstoff, um den Zusatzstoff durch den Träger aufnehmen zu lassen.

EP 2 046 154 B1 sieht vor, in ein Filtermaterial bei der Herstellung des Filterstrangs ein Nicht-Flavourstoff-Filamentmaterial einzuführen und diesem ein Flavour-Agens zuzuführen.

EP 2 123 180 A1 offenbart eine Vorrichtung zum Einbringen von Additiven in einen zur Herstellung eines Rauchartikels vorgesehenen und bereits rundgeformten Strang mit einem Führungsabschnitt, durch den der Strang in Transportrichtung führbar ist, und einer in den Führungsabschnitt wirkenden Einspeiseeinrichtung zur stromabwärts gerichteten Einspeisung von Additiven in den im Führungsabschnitt befindlichen Strang, wobei die Einspeiseeinrichtung derart ausgebildet ist, dass sie das Additiv oder die Additive in mindestens zwei winklig zueinander gerichteten Strahlen abgibt.

WO 2009/013082 A1 offenbart ein Verfahren und eine Vorrichtung zur Herstellung eines Stabs für die Verwendung in der Vorbereitung eines Rauchartikels. Es wird Filtermaterial von einem Filtermaterialvorrat in eine Formatvorrichtung gefördert. Dann wird ein Faden in das Filtermaterial eingebracht. Der Faden kann ein flüssiges Additiv aufnehmen. Dies geschieht über eine Pumpe in dem Zuförderorgan des Fadens.

WO 2007/085830 A2 zeigt ein Verfahren zum Herstellen eines stabförmigen Artikels der Tabak verarbeitenden Industrie. In den stabförmigen Artikel wird ein Faden eingebracht, der mit einem Additiv versehen wird.

In WO 2014/102926 A1 ist eine Maschine und ein Verfahren zur Herstellung von Filterstäben gezeigt. In der Maschine wird ein Filterstrang gefördert, in den ein Faden eingebracht wird. Der Faden wird mit einem Additiv imprägniert.

Auch in EP 2 721 939 A1 ist eine Vorrichtung zum Herstellen von Filtern gezeigt, mittels derer ein Faden in einen geförderten Filterstrang mittels einer ersten Zuführeinrichtung eingebracht wird. Mittels einer zweiten Zuführeinrichtung wird ein Geschmacksstoff auf den Faden aufgebracht.

Es ist Aufgabe der vorliegenden Erfindung, eine bessere und genauere Befüllung eines Filterstrangs mit einem Additiv zu ermöglichen.

Gelöst wird diese Aufgabe durch ein Verfahren zum Herstellen von Filtern der Tabak verarbeitenden Industrie mit den folgenden Verfahrensschritten :
- Kontinuierliches Fördern eines Filtermaterials von einem Filtermaterialvorrat in eine Formatvorrichtung zum Ausbilden eines kontinuierlichen Filterstrangs,
- Einbringen eines ein flüssiges Additiv aufnehmenden, länglichen und kontinuierlichen Einbringmaterials, insbesondere eines Fadens, in das Filtermaterial beim Fördern des Filtermaterials,
- Auftragen des Additivs auf das Einbringmaterial beim Einbringen des Einbringmaterials in das Filtermaterial, wobei
- das Additiv vor dem Auftragen auf das Einbringmaterial wenigstens abschnittsweise getrennt zu dem Einbringmaterial in einem gemeinsamen Förderorgan gefördert wird und wobei das Additiv mit einer Auftragsgeschwindigkeit auf das Einbringmaterial aufgetragen wird, die im Wesentlichen der Fördergeschwindigkeit des Einbringmaterials entspricht oder größer ist, wobei beim getrennten Fördern des Additivs und des Einbringmaterials ein abschnittsweises paralleles Fördern vorgesehen ist.

Durch Fördern des Additivs und des Einbringmaterials in einem gemeinsamen Förderorgan ist es möglich, gezielt das Additiv auf das Einbringmaterial aufzutragen. Zudem ist es erfindungsgemäß so, dass das Auftragen des Additivs mit einer Auftragsgeschwindigkeit, die im Wesentlichen der Fördergeschwindigkeit des Einbringmaterials entspricht, das Additiv besser in das Einbringmaterial eindringen kann, wodurch eine bessere Durchsättigung des Einbringmaterials mit dem Additiv ermöglicht ist. Bei der Auftragsgeschwindigkeit handelt es sich vorzugsweise um die Geschwindigkeit bzw. die Geschwindigkeitskomponente, die in Förderrichtung des Einbringmaterials vorliegt. Vorzugsweise ist diese zwischen 90% bis 130% der Fördergeschwindigkeit des Einbringmaterials, insbesondere zwischen 95% und 120% der Fördergeschwindigkeit des Einbringmaterials, insbesondere vorzugsweise zwischen 100% und 110% der Fördergeschwindigkeit des Einbringmaterials.

Vorzugsweise entspricht die Fördergeschwindigkeit des Einbringmaterials der Fördergeschwindigkeit des Filtermaterials.

Vorzugsweise wird die Auftragsgeschwindigkeit abhängig von der Fördergeschwindigkeit des Einbringmaterials gesteuert oder geregelt. Hierdurch wird bei jedweder Fördergeschwindigkeit des Fördermaterials eine effiziente Beladung des Einbringmaterials mit einem Additiv ermöglicht.

Durch das erfindungsgemäße abschnittsweise parallele Fördern kann ein gemeinsames Förderorgan realisiert sein, das sehr kleinbauend, d.h. mit einem geringen Querschnitt bauend, ist.

Vorzugsweise geschieht das Auftragen des Additivs auf das Einbringmaterial außerhalb des gemeinsamen Förderorgans. Hierdurch gelangt das gesamte Additiv auf das Einbringmaterial und etwaiges nicht in das Einbringmaterial eindringende bzw. an diesem anhaftende Additiv gelangt in das Filtermaterial, das um das Einbringmaterial herum angeordnet ist. Hierdurch kann eine genaue Menge eines Additivs in dem zu fertigenden Filterstrang vorgegeben werden. Das Auftragen des Additivs geschieht somit vorzugsweise beim Einbringen des Einbringmaterials in das Filtermaterial.

Vorzugsweise wird das Additiv vor dem Auftragen auf das Einbringmaterial vollständig getrennt zu dem Einbringmaterial in dem gemeinsamen Förderorgan gefördert. Vorzugsweise ist die getrennte Förderung zumindest bis zum Ausgang des gemeinsamen Förderorgans vorgesehen.

Vorzugsweise wird stromabwärts des Auftragens oder beim Auftragen des Additivs auf das Einbringmaterial in der Formatvorrichtung der Filterstrang gebildet. Der Filterstrang wird hierbei üblicherweise so gebildet, dass das Filtermaterial in eine Einlaufdüse einer Formatvorrichtung eingebracht wird. In diesem Einlaufbereich bzw. in einem Bereich, in dem ein Einlauffinger einer Formatvorrichtung vorliegt, wird das Einbringmaterial vorzugsweise mittig in das Filtermaterial eingebracht, und dort, wo das Einbringmaterial in das Filtermaterial eingebracht wird, wird das Additiv auf das Einbringmaterial aufgetragen.

Danach wird insbesondere in der Formatvorrichtung üblicherweise ein Umhüllungsmaterialstreifen um das Filtermaterial gewickelt und eine Naht des Umhüllungsmaterialstreifens mit einem Klebstoff verschlossen. Hierdurch wird ein im Querschnitt runder Filterstrang gebildet. Es kann allerdings auch ein oval geformter Filterstrang gebildet werden.

Vorzugsweise wird die aufgetragene Menge des Additivs gesteuert.

Vorzugsweise sind zum Steuern der aufgetragenen Menge des Additivs mehrere Additivförderleitungen in dem gemeinsamen Förderorgan vorgesehen, wobei eine vorgebbare Anzahl der Additivförderleitungen in Abhängigkeit der aufzutragenden Menge des Additivs Additiv fördern. Hierbei können beispielsweise 10 Additivförderleitungen vorgesehen sein und je nach Menge des aufzutragenden Additivs können mehr oder weniger Förderleitungen für zu förderndes Additiv geöffnet oder verschlossen sein.

Vorzugsweise sind die Additivförderleitungen so angeordnet, dass immer gegenüberliegende Additivförderleitungen geöffnet sind. Damit wird Additiv immer von entgegengesetzten Seiten auf das Einbringmaterial aufgetragen. Vorzugsweise haben einige Additivförderleitungen einen anderen Querschnitt als andere Additivförderleitungen, wobei die gegenüberliegenden Additivförderleitungen vorzugsweise den gleichen Querschnitt aufweisen.

Vorzugsweise wird das Additiv durch wenigstens eine Düse zum Auftragen auf das Einbringmaterial gefördert, wobei insbesondere ein Additivstrahl erzeugt wird, der in einem Winkel von 10° bis 60°, insbesondere 20° bis 50°, zu dem Einbringmaterial auf das Einbringmaterial gefördert wird. Hierdurch kann der Treffpunkt des Additivs auf das Einbringmaterial in Förderrichtung stromabwärts des Ausgangs des gemeinsamen Förderorgans genau eingestellt werden.

Die Aufgabe wir ferner gelöst durch eine Vorrichtung zur Herstellung von Filtern der Tabak verarbeitenden Industrie mit einer Filtermaterialfördervorrichtung, wobei die Filtermaterialfördervorrichtung einen Führungsabschnitt aufweist, durch den ein Filtermaterial führbar oder geführt ist, wobei ein in den Führungsabschnitt eingebrachtes gemeinsames Förderorgan zum Einbringen eines länglichen und kontinuierlichen Einbringmaterials und eines Additivs vorgesehen ist, wobei das Additiv stromabwärts des Ausgangs des Förderorgans auf das Einbringmaterial auftragbar ist oder aufgetragen wird, wobei die Vorrichtung dadurch weitergebildet ist, dass das gemeinsame Förderorgan ausgebildet ist, sowohl das Einbringmaterial als auch das Additiv zu fördern, wobei das gemeinsame Förderorgan als Rohr ausgebildet ist, das durchgängige Förderleitungen für das Einbringmaterial und das Additiv aufweist. Dadurch, dass das Additiv stromabwärts des Ausgangs des Förderorgans auf das Einbringmaterial auftragbar ist oder aufgetragen wird, ist eine sehr genaue Dosierung des Additivs möglich.

Vorzugsweise ist ein Additivförderer vorgesehen, mittels dessen das Additiv mit einer Auftragsgeschwindigkeit auf das Einbringmaterial auftragbar ist oder aufgetragen wird, die im Wesentlichen der Fördergeschwindigkeit des Einbringmaterials entspricht oder größer ist. Der Additivförderer weist vorzugsweise eine Steuervorrichtung oder eine Regelvorrichtung auf, um die Auftragsgeschwindigkeit zu steuern oder zu regeln. Hierzu wird der Steuervorrichtung oder der Regelvorrichtung eine Einbringmaterialfördergeschwindigkeit, die sich aus der Fördergeschwindigkeit des Filtermaterials ergibt, und im Wesentlichen beispielsweise der Fördergeschwindigkeit eines Formatbandes in der Formatvorrichtung entspricht, zugeführt, um eine entsprechende Additivfördergeschwindigkeit über die Steuervorrichtung oder Regelvorrichtung einzustellen.

Vorzugsweise ist ein Sensor zur Messung der Geschwindigkeit des Additivs vorgesehen. Alternativ kann über die Viskosität des Additivs, die über eine Temperaturmessung und in Kenntnis des Additivs an sich bzw. des Verhaltens der Viskosität des Additivs über die Temperatur bekannt ist, den Durchmesser der Förderleitung und den Druck, den die Pumpe zur Verfügung stellt, die Geschwindigkeit des Additivs bestimmt werden.

Der Additivförderer kann eine Pumpe aufweisen, die aus einem Additivvorrat Additiv in eine oder mehrere Förderleitungen des gemeinsamen Förderorgans einbringt und mit einem entsprechenden Druck versorgt, so dass das Additiv am Ausgang des gemeinsamen Förderorgans mit einer entsprechenden Geschwindigkeit ausgespritzt wird.

Erfindungsgemäß ist das gemeinsame Förderorgan ausgebildet, sowohl das Einbringmaterial als auch das Additiv zu fördern. Erfindungsgemäß ist das gemeinsame Förderorgan als Rohr ausgebildet, das durchgängige Förderleitungen für das Einbringmaterial und das Additiv aufweist.

Vorzugsweise weist das gemeinsame Förderorgan für das Einbringmaterial und das Additiv vollständig getrennte Förderkanäle auf, so dass das Einbringmaterial und das Additiv in dem gemeinsamen Förderorgan förderbar sind, so dass erst am Ausgang des gemeinsamen Förderorgans das Additiv auf das Einbringmaterial auftragbar ist oder aufgetragen wird.

Das Rohr weist insbesondere eine mittige Förderleitung für das Einbringmaterial auf und außen um diese Förderleitung herum entsprechende Additivförderleitungen bzw. Förderleitungen für das Additiv.

Vorzugsweise sind um eine zentrale Förderleitung herum wenigstens zwei Förderleitungen für das Additiv vorgesehen.

Für das Additiv sind, insbesondere mehrere, vorzugsweise mehr als drei, Förderleitungen vorgesehen, wobei insbesondere eine gerade Anzahl von Förderleitungen vorgesehen ist. Die Förderleitungen für das Additiv können auch für verschiedene Additive vorgesehen sein. Zudem können verschiedene Größen der Förderleitung vorgesehen sein, um die Dosierung des Additivs besser einstellen zu können.

Vorzugsweise sind die Förderleitungen für das Additiv oder die Additive symmetrisch um die zentrale Förderleitung angeordnet. Vorzugsweise sind ausgangsseitig der Förderleitungen für das Additiv in einem vorgebbaren Winkel zu dem Einbringmaterial ausgerichtete Düsen vorgesehen. Dies dient dazu, ganz gezielt Additiv auf das Einbringmaterial aufzutragen. Die Düsen sind hierbei so ausgerichtet, dass der Additivstrahl, der auf das Einbringmaterial gerichtet ist, mit dem vorgebbaren Winkel auf das Einbringmaterial trifft. Bei dem vorgebbaren Winkel handelt es sich vorzugsweise um einen Winkel zwischen 20° und 50°.

Vorzugsweise ist die Anzahl der das Additiv führenden Förderleitungen zuschaltbar oder abschaltbar ausgestaltet.

Vorzugsweise können ein Additiv oder verschiedene Additive verwendet werden. Der Additivförderer kann so ausgestaltet sein, dass bei verschiedenen Additiven die Pumpe bzw. Pumpvorrichtung gleichzeitig aus verschiedenen Additivvorräten die Additive den jeweiligen Förderleitungen für Additive zugeordnet werden.

Das Filtermaterial ist vorzugsweise ein Filtertow. Vorzugsweise ist das Additiv ein Flavour. Ferner vorzugsweise ist das Einbringmaterial ein Garn oder ein Faden.

Die Erfindung zeichnet sich dadurch aus, dass das Einbringmaterial und das Additiv getrennt in einem mehrdüsigen Rohr bzw. Röhrchen transportiert wird. Dieses neu gestaltete Rohr, das auch als gemeinsames Förderorgan bezeichnet werden kann, wird anstelle eines üblicherweise verwendeten Einlegeröhrchens verwendet. Hierbei wird das Einbringmaterial in einer mittleren Bohrung des Rohres geführt. Das Additiv wird durch mehrere kleine, über den Umfang verteilte Kanäle bzw. Additivförderleitungen geleitet. Hierbei wird das Additiv in wenigstens zwei sich gegenüberliegenden Additivförderleitungen appliziert. Je mehr Additiv auf das Einbringmaterial aufgetragen werden soll, umso mehr Kanäle werden hinzugeschaltet. Es können beispielsweise zwei, vier, sechs, acht, zehn oder zwölf Kanäle zugeschaltet werden. Die Zuführung des Additivs in die Kanäle erfolgt außerhalb einer Formatvorrichtung einer Filterstrangmaschine.

Das Auftragen des Additivs auf das Einbringmaterial findet am Austritt oder nach dem Austritt aus dem Rohr statt.

Die Erfindung hat den Vorteil, dass das Additiv mit hohem Druck auf das Einbringmaterial aufgetragen wird, was zu einer verbesserten Aufnahme des Additivs durch das Einbringmaterial führt. Es wird eine größtmögliche Genauigkeit der Additivauftragsmenge erreicht, da gezielt die Zuführung sowie die Applikation des Additivs zum letztmöglichen Zeitpunkt bei der Strangformung vorgesehen ist. Weitere Merkmale der Erfindung werden aus der Beschreibung erfindungsgemäßer Ausführungsformen zusammen mit den Ansprüchen und den beigefügten Zeichnungen ersichtlich. Erfindungsgemäße Ausführungsformen können, im Rahmen der nachfolgenden Ansprüche, einzelne Merkmale oder eine Kombination mehrerer Merkmale erfüllen.

Die Erfindung wird nachstehend ohne Beschränkung des allgemeinen Erfindungsgedankens anhand von Ausführungsbeispielen unter Bezugnahme auf die Zeichnungen beschrieben, wobei bezüglich aller im Text nicht näher erläuterten erfindungsgemäßen Einzelheiten ausdrücklich auf die Zeichnungen verwiesen wird. Es zeigen:
- Fig. 1: eine schematische Ansicht eines Teils einer Formatvorrichtung einer Strangmaschine der Tabak verarbeitenden Industrie,
- Fig. 2: eine schematische Schnittdarstellung eines erfindungsgemäßen Förderorgans,
- Fig. 3: eine schematische Schnittdarstellung durch ein erfindungsgemäßes Förderorgan in einer anderen Ausführungsform und
- Fig. 4: eine Schnittdarstellung entlang der Schnittlinie A-A der Fig. 3.

In den Zeichnungen sind jeweils gleiche oder gleichartige Elemente und/oder Teile mit denselben Bezugsziffern versehen, so dass von einer erneuten Vorstellung jeweils abgesehen wird.

Fig. 1 zeigt schematisch einen Teil einer Formatvorrichtung 7 einer Strangmaschine der Tabak verarbeitenden Industrie. Ein Filtermaterial 5, beispielsweise ein Filtertowmaterial, wird nach entsprechender Aufbereitung in Bewegungsrichtung B durch eine Trichtereinrichtung 6 in die Formatvorrichtung 7 eingeführt. Die Formatvorrichtung 7 weist ein erstes Formatoberteil 7a auf, das die Trichtereinrichtung 6 umfasst, und ein zweites Formatoberteil 7b, das beispielsweise einen Einlauffinger 8 umfasst. Der Einlauffinger 8 drückt das eingebrachte Filtermaterial 5 auf ein nicht dargestelltes Formatband, das in Bewegungsrichtung B durch die Formatvorrichtung 7 geführt wird.

Auf dem Formatband ist üblicherweise ein Umhüllungsmaterialstreifen angeordnet, der um ein üblicherweise rund geformtes Filtermaterial 5 in der Formatvorrichtung 7 herumgewickelt wird, wobei am Ende der Umhüllungsmaterialstreifen an einer Klebenaht mit Klebstoff versehen wird und der Umhüllungsmaterialstreifen so geschlossen wird. Es schließt sich dann eine Nahtplätte an, um ein Abbinden des Klebstoffs, beispielsweise Leim, durch Erhitzen oder Abkühlen zu beschleunigen. Abschließend wird der so hergestellte Filtermaterialstreifen in entsprechend vorgebbar lange Filterstäbe abgelängt.

Um ein Additiv 19, wie beispielsweise ein Flavour, in das Filtermaterial 5 einzubringen, wird über ein gemeinsames Förderorgan 2 beispielsweise ein Röhrchen, das durch das Filtermaterial 5 geführt wird und dessen Ausgang 10 mittig in dem Filtermaterial 5 angeordnet wird, ein Faden 1 geführt, der mit einem Additiv 19 versehen wird. Das Additiv 19, beispielsweise ein Flavour, wird aus einem Additivvorrat 12 über eine Leitung 14 einer Pumpe 11 zugeführt und über eine Leitung 14 von der Pumpe 11 in das gemeinsame Förderorgan 2 eingebracht. In dem gemeinsamen Förderorgan 2 wird der Faden 1 und das Additiv 19 getrennt geführt, und zwar parallel bis zum Ausgang 10 des gemeinsamen Förderorgans 2. Das gemeinsame Förderorgan 2 wird in den folgenden Figuren noch genauer erläutert.

Es ist zudem eine Steuervorrichtung 13 vorgesehen, die beispielsweise über eine elektrische Leitung 15 die Pumpe 11 steuert. Die Steuervorrichtung 13 kann vorzugsweise auch Ventile steuern, die den Zufluss von Additiven 19 in Additivleitungen in dem gemeinsamen Förderorgan 2 steuern.

Fig. 2 zeigt in einer schematischen Darstellung, und zwar in einer teilweisen Schnittdarstellung, das gemeinsame Förderorgan 2. Es ist eine mittlere Bohrung bzw. ein Einbringmaterialkanal 16 gezeigt, in der das Einbringmaterial 1, beispielsweise ein Faden, in Bewegungsrichtung B gefördert wird. Zudem sind Additivförderleitungen 17 vorgesehen, in denen ein Additiv 19 gefördert wird, und zwar auch in Bewegungsrichtung B. Am Ausgang der Additivkanäle bzw. Förderleitungen 17 ist jeweils eine Düse 18 gezeigt, die so ausgerichtet ist, dass diese das Additiv 19 in einem Additivstrahl 20 mit einem Winkel α auf den Faden 1 aufträgt. In diesem Ausführungsbeispiel beträgt der Winkel α 27°.

In einer anderen Ausgestaltung, die in Fig. 3 dargestellt ist, ist der Auftragswinkel α größer, d.h. die Düsen 18 sind so ausgerichtet, dass ein anderer Auftragswinkel α entsteht. Der Winkel ist hier beispielsweise 47°. Es ist zu erkennen, dass der Ort des Auftragens, der durch die gepunktete Linie dargestellt ist, in Bewegungsrichtung B bzw. in Förderrichtung des Fadens 1 stromabwärts des Ausgangs 10 des gemeinsamen Förderorgans 2 vorgesehen ist. Zudem ist zu erkennen, dass das Additiv 19 und der Faden 1 in dem gemeinsamen Förderorgan getrennt gefördert werden.

Fig. 4 zeigt schematisch eine Schnittdarstellung entlang des Schnittes A-A aus Fig. 3. Hier ist zu erkennen, dass in dem gemeinsamen Förderorgan 2 der Einbringmaterialkanal 16 mittig angeordnet ist und symmetrisch um diesen herum die Additivkanäle 17 angeordnet sind. Es sind acht Additivkanäle 17 dargestellt. Es können auch weniger oder mehr Additivkanäle 17 vorgesehen sein. Je nach geforderter Menge sind mehr oder weniger Additivkanäle 17 zu verwenden. Diese können beispielsweise durch Ventile zugeschaltet oder abgeschaltet werden. Vorzugsweise werden immer gegenüberliegende Additivkanäle 17 benutzt, um Additiv 19 auf den Faden 1 aufzutragen.

Der Querschnitt der Additivkanäle 17 kann gleich groß sein oder aber auch zum Teil unterschiedlich sein. Es kann beispielsweise vorgesehen sein, zwei Additivkanäle 17 mit einem Durchmesser von 0,11 mm und die weiteren Additivkanäle 17 mit einem Querschnitt von 0,2 bis 0,4 mm, insbesondere 0,35 mm, zu versehen.

Der Abstand der Additivkanäle 17 zu dem Außenumfang des gemeinsamen Förderorgans 2 liegt vorzugsweise bei einem Millimeter. Der Abstand zu dem Einbringmaterialkanal 16 liegt vorzugsweise auch bei einem Millimeter. Der Einbringmaterialkanal 16 hat vorzugsweise einen Durchmesser von einem dreifachen Fadendurchmesser, beispielsweise liegt der Fadendurchmesser zwischen 0,5 und 2 mm oder vorzugsweise bei 0,8 bis 1,2 mm. Bei einem Fadendurchmesser von 1,2 mm ergäbe sich damit ein Durchmesser des Einbringmaterialkanals 16 von 3,6 mm. Der größere Einbringmaterialkanaldurchmesser im Vergleich zu dem Durchmesser des Fadens ergibt sich dadurch, dass sich möglicherweise der Faden verknoten kann und dieses dann nicht zu einem Stillstand der Maschinen führen soll.

Im Rahmen der Erfindung sind Merkmale, die mit "insbesondere" oder "vorzugsweise" gekennzeichnet sind, als fakultative Merkmale zu verstehen.

### Bezugszeichenliste

- 1: Faden
- 2: gemeinsames Förderorgan
- 3: Umlenkabschnitt
- 5: Filtermaterial
- 6: Trichtereinrichtung
- 7: Formatvorrichtung
- 7a: Formatoberteil
- 7b: Formatoberteil
- 8: Einlauffinger
- 10: Ausgang
- 11: Pumpe
- 12: Vorrat
- 13: Steuervorrichtung
- 14: Leitung
- 15: elektrische Leitung
- 16: Einbringmaterialkanal
- 17: Additivkanal
- 18: Düse
- 19: Additiv
- 20: Additivstrahl

- B: Bewegungsrichtung
- α: Auftragswinkel

## Patentansprüche

1. Verfahren zum Herstellen von Filtern der Tabak verarbeitenden Industrie mit den folgenden Verfahrensschritten:
- Kontinuierliches Fördern eines Filtermaterials (5) von einem Filtermaterialvorrat in eine Formatvorrichtung (7) zum Ausbilden eines kontinuierlichen Filterstrangs,
- Einbringen eines ein flüssiges Additiv (19) aufnehmenden, länglichen und kontinuierlichen Einbringmaterials (1), insbesondere eines Fadens, in das Filtermaterial (5) beim Fördern des Filtermaterials (5),
- Auftragen des Additivs (19) auf das Einbringmaterial (1) beim Einbringen des Einbringmaterials (1) in das Filtermaterial (5), wobei
- das Additiv (19) vor dem Auftragen auf das Einbringmaterial (1) wenigstens abschnittsweise getrennt zu dem Einbringmaterial (1) in einem gemeinsamen Förderorgan (2) gefördert wird und wobei das Additiv (19) mit einer Auftragsgeschwindigkeit auf das Einbringmaterial (1) aufgetragen wird, die im Wesentlichen der Fördergeschwindigkeit des Einbringmaterials (1) entspricht oder größer ist, wobei beim getrennten Fördern des Additivs (19) und des Einbringmaterials (1) ein abschnittsweises paralleles Fördern vorgesehen ist.

2. Verfahren nach Anspruch 1, **dadurch gekennzeichnet, dass** die Auftragsgeschwindigkeit abhängig von der Fördergeschwindigkeit des Einbringmaterials (1) gesteuert oder geregelt wird.

3. Verfahren nach Anspruch 1 oder 2, **dadurch gekennzeichnet, dass** das Auftragen des Additivs (19) auf das Einbringmaterial (1) außerhalb des gemeinsamen Förderorgans (2) geschieht.

4. Verfahren nach einem der Ansprüche 1 bis 3, **dadurch gekennzeichnet, dass** stromabwärts des Auftragens oder beim Auftragen des Additivs (19) auf das Einbringmaterial (1) in der Formatvorrichtung (7) der Filterstrang gebildet wird.

5. Verfahren nach einem der Ansprüche 1 bis 4, **dadurch gekennzeichnet, dass** die aufgetragene Menge des Additivs (19) gesteuert wird.

6. Verfahren nach Anspruch 5, **dadurch gekennzeichnet, dass** zum Steuern der aufgetragenen Menge des Additivs (19) mehrere Additivförderleitungen (17) in dem gemeinsamen Förderorgan (2) vorgesehen sind, wobei eine vorgebbare Anzahl der Additivförderleitungen (17) in Abhängigkeit der aufzutragenden Menge des Additivs (19) Additiv (19) fördern.

7. Verfahren nach einem der Ansprüche 1 bis 6, **dadurch gekennzeichnet, dass** das Additiv (19) durch wenigstens eine Düse (18) zum Auftragen auf das Einbringmaterial (1) gefördert wird, wobei insbesondere ein Additivstrahl (20) erzeugt wird, der in einem Winkel von 10° bis 60°, insbesondere 20° bis 50°, zu dem Einbringmaterial (1) auf das Einbringmaterial (1) gefördert wird.

8. Vorrichtung zur Herstellung von Filtern der Tabak verarbeitenden Industrie mit einer Filtermaterialfördervorrichtung (7), wobei die Filtermaterialfördervorrichtung (7) einen Führungsabschnitt aufweist, durch den ein Filtermaterial (5) führbar oder geführt ist, wobei ein in den Führungsabschnitt eingebrachtes gemeinsames Förderorgan (2) zum Einbringen eines länglichen und kontinuierlichen Einbringmaterials (1) und eines Additivs (19) vorgesehen ist, wobei das Additiv (19) stromabwärts des Ausgangs (10) des Förderorgans (2) auf das Einbringmaterial (1) auftragbar ist oder aufgetragen wird, **dadurch gekennzeichnet, dass** das gemeinsame Förderorgan (2) ausgebildet ist, sowohl das Einbringmaterial (1) als auch das Additiv (19) zu fördern, wobei das gemeinsame Förderorgan (2) als Rohr ausgebildet ist, das durchgängige Förderleitungen (16, 17) für das Einbringmaterial (1) und das Additiv (19) aufweist.

9. Vorrichtung nach Anspruch 8, **dadurch gekennzeichnet, dass** ein Additivförderer (11) vorgesehen ist, mittels dessen das Additiv (19) mit einer Auftragsgeschwindigkeit auf das Einbringmaterial (1) auftragbar ist oder aufgetragen wird, die im Wesentlichen der Fördergeschwindigkeit des Einbringmaterials (1) entspricht oder größer ist.

10. Vorrichtung nach Anspruch 8 oder 9, **dadurch gekennzeichnet, dass** um eine zentrale Förderleitung (16) herum wenigstens zwei Förderleitungen (17) für das Additiv (19) vorgesehen sind.

11. Vorrichtung nach Anspruch 10, **dadurch gekennzeichnet, dass** für das Additiv (19) mehrere Förderleitungen (17) vorgesehen sind, wobei insbesondere eine gerade Anzahl von Förderleitungen (17) vorgesehen ist.

12. Vorrichtung nach einem der Ansprüche 8 bis 11, **dadurch gekennzeichnet, dass** ausgangsseitig der Förderleitungen (17) für das Additiv (19) in einem vorgebbaren Winkel (a) zu dem Einbringmaterial (1) ausgerichtete Düsen (18) vorgesehen sind.

13. Vorrichtung nach Anspruch 11 oder 12, **dadurch gekennzeichnet, dass** die Anzahl der das Additiv (19) führenden Förderleitungen (17) zuschaltbar oder abschaltbar ausgestaltet ist.

## Claims

1. A method for the production of filters for the tobacco processing industry, comprising the following method steps:
- continuously conveying a filter material (5) from a filter material supply into a garniture device (7) for forming a continuous filter rod,
- introducing an elongated and continuous introduction material (1), in particular a thread, receiving a liquid additive (19), into the filter material (5) during the conveyance of the filter material (5),
- applying the additive (19) onto the introduction material (1) during the introduction of the introduction material (1) into the filter material (5), wherein
- before the application onto the introduction material (1) the additive (19) is conveyed in a common conveying member (2), in a manner in which it is at least partially separated from the introduction material (1), and wherein the additive (19) is applied onto the introduction material (1) at an application rate which substantially corresponds to or is greater than the rate of conveyance of the introduction material (1), wherein a partially parallel conveyance is provided during the separate conveyance of the additive (19) and the introduction material (1).

2. The method according to Claim 1, **characterized in that** the application rate is controlled or closed-loop controlled as a function of the rate of conveyance of the introduction material (1).

3. The method according to Claim 1 or 2, **characterized in that** the additive (19) is applied onto the introduction material (1) outside the common conveying member (2).

4. The method according to one of Claims 1 to 3, **characterized in that** the filter rod is formed downstream of the application or during the application of the additive (19) onto the introduction material (1) in the garniture device (7).

5. The method according to one of Claims 1 to 4, **characterized in that** the applied quantity of additive (19) is controlled.

6. The method according to Claim 5, **characterized in that** a plurality of additive conveying lines (17) are provided in the common conveying member (2) for controlling the applied quantity of additive (19), wherein a predeterminable number of additive conveying lines (17) convey additive (19) as a function of the quantity of additive (19) to be applied.

7. The method according to one of Claims 1 to 6, **characterized in that** the additive (19) is conveyed by at least one nozzle (18) for the application onto the introduction material (1), wherein, in particular, an additive stream (20) is generated, said additive stream being conveyed onto the introduction material (1) at an angle of 10° to 60°, in particular 20° to 50°, relative to the introduction material (1).

8. A device for producing filters for the tobacco processing industry having a filter material conveying device (7), wherein the filter material conveying device (7) has a guide portion, a filter material (5) being guidable or guided through said guide portion, wherein a common conveying member (2), which is introduced into the guide portion, is provided for introducing an elongated and continuous introduction material (1) and an additive (19), wherein the additive (19) may be applied or is applied onto the introduction material (1) downstream of the outlet (10) of the conveying member (2), **characterized in that** the common conveying member (2) is configured to convey both the introduction material (1) and the additive (19), wherein the common conveying member (2) is configured as a tube which has continuous conveying lines (16, 17) for the introduction material (1) and the additive (19).

9. The device according to Claim 8, **characterized in that** an additive conveyor (11) is provided, the additive (19) being able to be applied or being applied thereby onto the introduction material (1) at an application rate which substantially corresponds to or is greater than the rate of conveyance of the introduction material (1).

10. The device according to Claim 8 or 9, **characterized in that** at least two conveying lines (17) for the additive (19) are provided about a central conveying line (16).

11. The device according to Claim 10, **characterized in that** a plurality of conveying lines (17) for the additive (19) are provided, wherein, in particular, an even number of conveying lines (17) is provided.

12. The device according to one of Claims 8 to 11, **characterized in that** nozzles (18), which are oriented at a predeterminable angle (α) to the introduction material (1), are provided on the outlet side of the conveying lines (17) for the additive (19).

13. The device according to Claim 11 or 12, **characterized in that** the number of conveying lines (17) guiding the additive (19) is designed to be able to be switched on or switched off.

## Revendications

1. Procédé de fabrication de filtres de l'industrie de traitement du tabac, comprenant les étapes de procédé suivantes :
- le fait de transporter en continu un matériau pour filtre (5) depuis une réserve de matériau pour filtre dans un dispositif de formatage (7) pour former un cordon de filtre continu,
- le fait d'introduire un matériau d'introduction (1) allongé et continu, en particulier un fil, contenant un additif liquide (19) dans le matériau pour filtre (5) tout en transportant le matériau pour filtre (5),
- le fait d'appliquer l'additif (19) au matériau d'introduction (1) lors de l'introduction du matériau d'introduction (1) dans le matériau pour filtre (5),
- l'additif (19) étant transporté séparément, au moins partiellement, vers le matériau d'introduction (1) dans un organe de transport commun (2) avant d'être appliqué sur le matériau d'introduction (1), et l'additif (19) étant appliqué sur le matériau d'introduction (1) à une vitesse d'application qui est sensiblement égale ou supérieure à la vitesse de transport du matériau d'introduction (1), un transport parallèle étant prévu au moins partiellement pendant le transport séparé de l'additif (19) et du matériau d'introduction (1).

2. Procédé selon la revendication 1, **caractérisé en ce que** la vitesse d'application est contrôlée ou régulée en fonction de la vitesse de transport du matériau d'introduction (1).

3. Procédé selon la revendication 1 ou la revendication 2, **caractérisé en ce que** l'application de l'additif (19) sur le matériau d'introduction (1) se fait à l'extérieur de l'organe de transport commun (2).

4. Procédé selon l'une quelconque des revendications 1 à 3, **caractérisé en ce que** le cordon de filtre est formé en aval de l'application ou pendant l'application de l'additif (19) sur le matériau d'introduction (1) dans le dispositif de formatage (7).

5. Procédé selon l'une des revendications 1 à 4, **caractérisé en ce que** la quantité appliquée de l'additif (19) est contrôlée.

6. Procédé selon la revendication 5, **caractérisé en ce que** pour contrôler la quantité appliquée de l'additif (19), une pluralité de conduites (17) de distribution d'additif sont prévues dans l'organe de distribution commun (2), un nombre prédéterminable de conduites (17) de distribution d'additif distribuant l'additif (19) en fonction de la quantité d'additif (19) à appliquer.

7. Procédé selon l'une quelconque des revendications 1 à 6, **caractérisé en ce que** l'additif (19) est transporté à travers au moins une buse (18) pour être appliqué sur le matériau d'introduction (1), un jet d'additif (20) étant en particulier produit qui est transporté selon un angle de 10° à 60°, en particulier de 20° à 50°, sur le matériau d'introduction (1).

8. Dispositif pour la fabrication de filtres de l'industrie de traitement du tabac, avec un dispositif (7) de transport de matériau pour filtre, le dispositif (7) de transport de matériau pour filtre présentant une section de guidage à travers laquelle un matériau pour filtre (5) est apte à être guidé ou est guidé, un organe de transport commun (2) placé dans la section de guidage étant prévu pour l'introduction d'un matériau d'introduction (1) allongé et continu et d'un additif (19), l'additif (19) étant apte à être appliqué ou étant appliqué sur le matériau d'introduction (1) en aval de la sortie (10) de l'organe de transport (2), **caractérisé en ce que** l'organe de transport commun (2) est conçu pour transporter à la fois le matériau d'introduction (1) et l'additif (19), l'organe de transport commun (2) étant conçu sous la forme d'un tube comportant des conduites de transport continues (16, 17) pour le matériau d'introduction (1) et l'additif (19).

9. Dispositif selon la revendication 8, **caractérisé en ce qu'**il est prévu un convoyeur d'additif (11), au moyen duquel l'additif (19) est apte à être appliqué ou est appliqué sur le matériau d'introduction (1) à une vitesse d'application qui est sensiblement égale ou supérieure à la vitesse de transport du matériau d'introduction (1).

10. Dispositif selon la revendication 8 ou la revendication 9, **caractérisé en ce qu'**au moins deux conduites de distribution (17) pour l'additif (19) sont prévues autour d'une conduite de distribution (16) centrale.

11. Dispositif selon la revendication 10, **caractérisé en ce qu'**une pluralité de conduites de distribution (17) sont prévues pour l'additif (19), en particulier il est prévu un nombre pair de conduites de distribution (17).

12. Dispositif selon l'une quelconque des revendications 8 à 11, **caractérisé en ce que** des buses (18) orientées selon un angle (α) prédéterminé par rapport au matériau d'introduction (1) sont prévues sur le côté sortie des conduites de distribution (17) pour l'additif (19).

13. Dispositif selon la revendication 11 ou la revendication 12, **caractérisé en ce que** le nombre de conduites de distribution (17) transportant l'additif (19) est conçu de manière à pouvoir être mis en circuit ou hors circuit.
